# EUROPÄISCHE PATENTSCHRIFT

(11) **EP 2 541 154 B1**
(45) Veröffentlichungstag und Bekanntmachung des Hinweises auf die Patenterteilung: **10.08.2016**
(21) Anmeldenummer: 11401538.1
(22) Anmeldetag: 30.06.2011
(51) Int. Cl.: F24C 15/20, A47B 77/08

(54) **Dunstabzugshaube mit einem verschiebbar geführten Wrasenschirm**
Extractor hood with a mobile vapour screen
Hotte aspirante dotée d'un écran à vapeur guidé de manière coulissante

(43) Veröffentlichungstag der Anmeldung: 02.01.2013
(73) Patentinhaber: Miele & Cie. KG, 33332 Gütersloh (DE)
(72) Erfinder: Baehr, Thomas, 59846 Sundern (DE); Fenne, Michael, 59846 Sundern (DE); Ricke, Michael, 59757 Arnsberg (DE)

(56) Entgegenhaltungen:
- EP-A1- 0 337 935
- DE-A1- 2 206 904
- DE-A1-102010 000 475
- KR-U- 870 010 638
- US-A1- 2004 004 077

## Beschreibung

Die Erfindung betrifft eine Dunstabzugshaube zum Einbau in einen Oberschrank mit einem Gebläseraum zur Aufnahme einer Gebläseeinheit, mindestens einem der Gebläseeinheit vorgeschaltet angeordnetem Filterelement, einem bewegbar gelagerten Wrasenschirm, der in einer Nichtbetriebsstellung der in Einbaulage montierten Dunstabzugshaube im Oberschrank verdeckt angeordnet ist und in seiner Betriebsstellung auf der Unterseite des Oberschranks herausführbar ausgebildet ist, und einem sich unterhalb des Gebläseraumes erstreckenden Saugraum, in dem der Wrasenschirm in seiner Nichtbetriebsstellung versenkbar angeordnet ist.

Eine gattungsgemäße Dunstabzugshaube wird in der Druckschrift DE 10 2010 000 475 A1 beschrieben. Eine ähnliche Dunstabzugshaube ist aus der Druckschrift DE 2 206 904 A1 bekannt. Die Druckschrift EP 0 337 935 A1 zeigt eine Dunstabzugshaube mit einem gekrümmten Wrasenschirm, welcher nur teleskopierbar beweglich ist und nicht geschwenkt wird.

Dunstabzugshauben mit verschiebbar geführtem Wrasenschirm sind auch bekannt aus den Druckschriften DE 38 42 148 A1 und DE 41 42 475 C2.

Eine andere Dunstabzugshaube ist aus der DE 38 42 148 A1 bekannt. Die Dunstabzugshaube ist für den Einbau in einen Oberschrank geeignet. Um eine einheitliche Linienführung der benachbarten Oberschränke zu erhalten, ist die bekannte Dunstabzugshaube insgesamt in den Oberschrank einschwenkbar ausgebildet. Dadurch ist der Ansaugbereich der Dunstabzugshaube in einer Nichtbetriebsstellung im Gehäuse des Oberschrankes versenkbar angeordnet. Die Dunstabzugshaube wird in die Betriebsstellung überführt, indem sie vorderrandseitig gefasst und nach unten geschwenkt wird. Die Dunstabzugshaube ist dazu im Bereich der Rückseite des Oberschranks schwenkbar gelagert. Der Schwenkweg der Dunstabzugshaube ist anschlagbegrenzt. In der ausgeschwenkten Betriebsstellung des Ansaugbereichs ist der Wrasenschirm gegenüber dem Filterbereich verschiebbar, so dass der Ansaugbereich der Dunstabzugshaube vergrößert wird.

Bei der aus der DE 41 42 475 C2 bekannten Dunstabzugshaube wird die gesamte Einheit über einen begrenzten Hubweg eines Führungsschrankes innerhalb des Oberschrankes in die Betriebsstellung bewegt.

Die Druckschriften US 2004/0004077 A1 und KR 870 010 638 U offenbaren Dunstabzugshauben, bei denen der Wrasenschirm ausschließlich um eine Achse schwenkbar ausgebildet ist.

Bei den Ausführungen nach dem Stand der Technik ist jeweils die gesamte Dunstabzugshaube aus der Nichtbetriebsstellung in die Betriebsstellung und umgekehrt zu bewegen. Um die Handhabung der Dunstabzugshaube für die Bedienperson zu erleichtern sind zusätzliche Bauelemente erforderlich, die das Anheben und Absenken erleichtern. Bei der Ausführung gemäß der DE 41 42 475 C2 wird hierzu ein Hubmotor vorgeschlagen.

Die von der Anmelderin unter der Typenbezeichnung DA 3160 vertriebenen Dunstabzugshauben sind ebenfalls für den Einbau in einen Oberschrank geeignet. Der Ansaugbereich ist von einem teleskopierbaren Rahmen umfasst ausgebildet und weist einen Filterbereich mit einem gegenüber diesem verschiebbar ausgeführten Wrasenschirm auf. Bei dieser Ausführung ist der Rahmen auf der Unterseite sichtbar oder wird von einer mit dem Wrasenschirm bewegbaren Blende verdeckt. Diese Blende bleibt unterhalb des Oberschrankes als stilistischer Fremdkörper sichtbar.

Eine Aufgabe der Erfindung besteht entsprechend darin, eine Dunstabzugshaube für den Einbau in einen Oberschrank anzugeben, deren Ansaugbereich aus einer im Oberschrank versenkten Nichtbetriebsstellung in eine auf der Unterseite des Oberschrankes herausgeführte Betriebsstellung bewegbar ist, bei der die Handhabung für die Bedienperson wesentlich erleichtert ist. Der Aufbau der Dunstabzugshaube soll außerdem eine Anpassung an unterschiedliche Abmessungen der Oberschränke ermöglichen, die in der Regel an die Breite eines darunter angeordneten Kochfeldes abgestimmt sind.

Erfindungsgemäß wird dieses Problem durch eine Dunstabzugshaube mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen insbesondere darin, dass der Wrasenschirm manuell oder motorisch aus einer im Oberschrank versenkten Nichtbetriebsstellung in eine aus dem Oberschrank heraus geführte Betriebsstellung bewegbar ist. Ein besonderer Vorteil liegt in dem modulartig ausgebildeten Gehäuseaufbau der Dunstabzugshaube. Die Dunstabzugshaube weist einen Gebläseraum auf, in dem die Gebläseeinheit angeordnet ist. Dieser Gebläseraum hat für Dunstabzugshauben mit unterschiedlich breiten Ansaugbereichen eine einheitliche Abmessung, die einen Einbau in einen Oberschrank mit der für Einbauküchen gängigen Oberschrankbreite von 60 cm ermöglicht. Die Anpassung der Ansaugfläche der Dunstabzugshaube an unterschiedliche Kochfeldbreiten erfolgt vorteilhaft über die Gestaltung des Saugraumes, der sich unterhalb des Gebläseraumes erstreckt und in seiner Breite den Oberschrankabmessungen anpassbar ist. Der Saugraum ist in Einbaulage der Dunstabzugshaube im Oberschrank hinter der Tür bzw. der Frontseite verdeckt angeordnet. Der Saugraum nimmt den Wrasenschirm in seiner Nichtbetriebsstellung auf. In den Saugraum sind ein oder mehrere Fettfilterelemente (Metallfettfilter) von der Frontseite her schubladenartig einsetzbar. Die Einschuböffnung der Filterelemente ist nur bei geöffneter Oberschranktür zugänglich. Der Saugraum ist vorzugsweise als kastenförmiges Bauteil ausgebildet, welches einen abgeschlossenen leicht zu reinigenden Schwadenfänger bildet. Der Saugraum weist im Übergang zum Gebläseraum vorzugsweise ein Schutzgitter auf, welches einen Zugriff auf den Gebläseraum verhindert und somit die Verletzungsgefahr beim Reinigen mindert.

Gemäß der Erfindung wird der Wrasenschirm an mindestens einem im Saugraum schwenkbar gelagerten Führungselement teleskopartig in die Betriebsstellung überführt Gemäß einem ersten vorteilhaften Ausführungsbeispiel wird der Wrasenschirm aus der Nichtbetriebsstellung zunächst mittels Führungselement in eine gegenüber der Horizontalen nach unten gekippte Zwischenstellung überführt und aus der Zwischenstellung an einer Führungsschiene teleskopartig in die Betriebsstellung bewegt.

Gemäß einem zweiten vorteilhaften Ausführungsbeispiel wird der Wrasenschirm an einem im Saugraum montierten federkraftunterstützten Schwenkmechanismus aus dem Saugraum heraus bewegt.

Gemäß einem dritten vorteilhaften Ausführungsbeispiel wird der Wrasenschirm an mindestens einer Gleitschienenführung aus dem Saugraum heraus bewegt, wobei am Wrasenschirm ein Befestigungswinkel mit Führungsstiften angeordnet ist, die in die Gleitführung eingreifend ausgebildet sind.

Gemäß einem weiteren vorteilhaften Ausführungsbeispiel ist der Wrasenschirm an einem im Saugraum vorzugsweise frontseitig ausgebildeten Lagerpunkt um 180° nach vorne aus dem Saugraum heraus klappbar ausgebildet.

Die Erfindung ist in den Zeichnungen rein schematisch dargestellt und wird-nachfolgend näher beschrieben. Es zeigt
- Figur 1: eine Dunstabzugshaube DA 3160 nach dem Stand der Technik für den Einbau in einen Oberschrank,
- Figur 2: ein erstes Ausführungsbeispiel einer in einen Oberschrank eingebauten erfindungsgemäßen Dunstabzugshaube in der Seitenansicht im Schnitt in der Nichtbetriebsstellung,
- Figur 3: eine Dunstabzugshaube gemäß Ausführungsbeispiel 1 (gemäß Figur 2) mit Wrasenschirm in der Betriebsstellung,
- Figur 4: eine hinter einer Tür des Oberschrankes angeordnete Dunstabzugshaube,
- Figur 5: die Frontansicht des Oberschrankes ohne Tür mit eingebauter Dunstabzugshaube
- Figur 6: eine perspektivische Darstellung der nicht eingebauten Dunstabzugshaube gemäß Ausführungsbeispiel 1 mit Blick auf den Wrasenschirm in der Nichtbetriebsstellung,
- Figur 7: eine Dunstabzugshaube in der Seitenansicht im Schnitt in der Nichtbetriebsstellung, Ausführungsbeispiel 1 gemäß Figur 6,
- Figur 8: Einzelheit D gemäß Figur 7,
- Figur 9: eine perspektivische Darstellung der Dunstabzugshaube gemäß Ausführungsbeispiel 1 mit Blick auf den Wrasenschirm in der Zwischenstellung,
- Figur 10: eine Dunstabzugshaube in der Seitenansicht im Schnitt in der Zwischenstellung, Ausführungsbeispiel 1 gemäß Figur 9
- Figur 11: Einzelheit C gemäß Figur 10,
- Figur 12: eine perspektivische Darstellung der Dunstabzugshaube gemäß Ausführungsbeispiel 1 mit Blick auf den ausgezogenen Wrasenschirm in der Betriebsstellung,
- Figur 13: eine Dunstabzugshaube in der Seitenansicht im Schnitt in der Betriebsstellung, Ausführungsbeispiel 1 gemäß Figur 12,
- Figur 14: Einzelheit B gemäß Figur 13,
- Figur 15: ein Ausführungsbeispiel einer in einen Oberschrank eingebauten Dunstabzugshaube in der Seitenansicht im Schnitt in der Nichtbetriebsstellung,
- Figur 16: eine Dunstabzugshaube gemäß Figur 15 mit Wrasenschirm in der Betriebsstellung,
- Figur 17: ein Ausführungsbeispiel einer in einen Oberschrank eingebauten Dunstabzugshaube in der Seitenansicht im Schnitt in der Nichtbetriebsstellung,
- Figur 18: eine Dunstabzugshaube gemäß Figur 17 mit Wrasenschirm in der Betriebsstellung,
- Figur 19: ein Ausführungsbeispiel einer in einen Oberschrank eingebauten Dunstabzugshaube in der Seitenansicht im Schnitt in der Nichtbetriebsstellung,
- Figur 20: eine Dunstabzugshaube gemäß Figur 19 mit Wrasenschirm in der Betriebsstellung.

Die Figur 1 zeigt eine von der Anmelderin vertriebene Dunstabzugshaube vom Typ DA 3160. Die Dunstabzugshaube ist für den Einbau in einen Oberschrank 1 einer Küchenzeile geeignet. Diese Dunstabzugshaube weist eine im Oberschrank 1 integrierte Gebläseeinheit 2 sowie einen damit verbundenen Ansaugbereich 3 auf. Der Ansaugbereich 3 ist mit einem Filterbereich 4 ausgebildet, welcher sich annähernd über die Tiefe und Breite des Oberschrankes 1 erstreckt. Die Fläche des Ansaugbereichs 3 wird in der Betriebsstellung mit einem gegenüber dem Filterbereich 4 verschiebbar ausgebildeten Wrasenschirm 5 vergrößert. Der Ansaugbereich 3 wird von einem teleskopierbaren Rahmen 6 umfasst. Bei dem Ausführungsbeispiel nach dem Stand der Technik ist der Rahmen 6 des Ansaugbereichs 3 nicht verdeckt im Oberschrank angeordnet.

Figur 2 zeigt ein Ausführungsbeispiel einer in einen Oberschrank eingebauten erfindungsgemäßen Dunstabzugshaube in der Seitenansicht im Schnitt in der Nichtbetriebsstellung. Die Dunstabzugshaube ist mit einem Gebläseraum 7 zur Aufnahme einer Gebläseeinheit 2 ausgebildet. Der Gebläseeinheit 2 bzw. dem Gebläseraum 7 ist mindestens Filterelement 8, vorzugsweise ein Metallfettfilter, vorgeschaltet. Diese Filterelemente 8 sind in einem sich unterhalb des Gebläseraumes 7 erstreckenden Saugraum 9 aufgenommen. Der Saugraum 9 ist in der Einbaulage der Dunstabzugshaube im Oberschrank 1 verdeckt angeordnet und nimmt einen bewegbar gelagerter Wrasenschirm 5 in der Nichtbetriebsstellung der Dunstabzugshaube auf, so dass dieser im Oberschrank 1 verdeckt angeordnet ist. Der Wrasenschirm 5 ist in der Betriebsstellung auf der Unterseite des Oberschranks 1 bzw. aus dem Saugraum 9 herausführbar ausgebildet (siehe auch Figur 3).

Figur 4 zeigt eine hinter einer Tür 10 des Oberschrankes 1 bzw. einer Küchenfront angeordnete Dunstabzugshaube. Von der Dunstabzugshaube ist bei der dargestellten Einbausituation nur der seitliche Wandabschnitt des Saugraumes 9 sichtbar. Je nach Einbausituation der Dunstabzugshaube kann auch der seitliche sichtbare Teil des Saugraumes 9 verdeckt im Oberschrank 1 angeordnet sein.

Figur 5 zeigt die Frontansicht des Oberschrankes 1 ohne Tür 10 mit eingebauter Dunstabzugshaube. Die Frontansicht zeigt den Gebläseraum 7 sowie den sich darunter erstreckenden Wrasenfangfraum 9. Der Gebläseraum 7 weist frontseitig mindestens eine Einstecköffnung für in den Gebläseraum 7 einschiebbare Geruchsfilter 11 auf. Die Einstecköffnungen sind vorzugsweise mit einer klappenartig ausgebildeten Abdeckung 12 verschlossen. Es ist jedoch auch möglich, dass das Geruchsfilter 11 selbst die Einstecköffnung des Gebläseraumes 7 dichtend verschließt.

Der Saugraum 9 kann für verschiedene Oberschrankbreiten variabel in der Breite gestaltet werden. So kann der wirksame Ansaugbereich an die Fläche eines darunter angeordneten Kochfeldes optimal angepasst werden. Bei gleicher Ausgestaltung des Gebläseraumes 7 mit der darin angeordneten Gebläseeinheit 2 können somit Dunstabzugshauben unterschiedlicher Breite mit jeweils angepasster Fettfilterfläche gestaltet werden. Je nach Breite des Saugraumes 9 kann die Zahl der Filterelemente 8 variiert werden. Außerdem kann der nicht vom Gebläseraum 7 ausgefüllte Bereich des Oberschrankes optimal als Stauraum 13 für Kochutensilien genutzt werden. Bei dem hier dargestellten Ausführungsbeispiel kommen zwei Filterelemente 8 zum Einsatz, die von der Frontseite her schubladenartig in den Saugraum 9 einschiebbar ausgebildet sind. Die Filterelemente 8 verschließen den Saugraum 9 zur Frontseite in und sind vorzugsweise mit einer nach dem Push/Pull Prinzip ausgebildeten Verriegelungseinrichtung verriegelt.

Figur 6 zeigt eine perspektivische Darstellung der nicht eingebauten Dunstabzugshaube gemäß Ausführungsbeispiel 1 mit Blick auf den Wrasenschirm 5 in der im Saugraum 9 bzw. im Oberschrank 1 versenkten Nichtbetriebsstellung. Der Wrasenschirm 5 ist bei dem hier gezeigten Ausführungsbeispiel mit einem Griff 14 für das manuelle Ausziehen des Wrasenschirmes 5 in die Betriebsstellung ausgebildet. In einem nicht näher beschriebenen Ausführungsbeispiel ist eine Antriebseinrichtung für ein automatisches Ein- und Ausfahren des Wrasenschirmes 5 vorgesehen. Die Antriebseinrichtung kann mittels Fernbedienung oder Bedienelementen an der Dunstabzugshaube aktiviert werden. Im hinteren Bereich des Saugraumes 9 ist eine Beleuchtungseinrichtung 15 angeordnet.

Figur 7 zeigt eine Dunstabzugshaube gemäß Figur 6 in der Seitenansicht im Schnitt in der Nichtbetriebsstellung. Die Schnittdarstellung zeigt die Sicht auf ein Führungselement 16 für den Wrasenschirm 5. Der Wrasenschirm 5 ist an mindestens einem im Saugraum 9 schwenkbar gelagerten Führungselement 16 teleskopartig in die Betriebsstellung überführbar ausgebildet. Die Filterelemente 8 liegen oberhalb des Wrasenschirmes 5.

Figur 8 zeigt die Einzelheit D gemäß Figur 7 mit der Befestigungsanordnung für das Führungselement 16 für den Wrasenschirm. Das Führungselement 16 ist im rückseitigen Saugraum 9 über einen Befestigungswinkel 17 in einem Drehpunkt 19 einer Aufnahme am Gehäuse des Saugraumes 9 schwenkbar gelagert. Die Schwenkbewegung/Kippbewegung des Führungselementes 16 wird über einen fixen Begrenzungspunkt 20 im Saugraum 9, der in eine Langlochführung 21 am Befestigungswinkel 17 eingreift, begrenzt.

Der Wrasenschirm 5 wird bei der Überführung aus der Nichtbetriebsstellung in die Betriebsstellung mittels Führungselement 16 in eine gegenüber der Horizontalen nach unten gekippte Zwischenstellung überführt. In dieser Zwischenstellung wird die vordere Kante des Wrasenschirmes an der Unterseite des Oberschrankes 1 sichtbar. Vorzugsweise wird der Wrasenschirm 5 an dem Führungselement in eine um ca. 4° nach unten gekippte Zwischenstellung gebracht (siehe Figur 9, 10 und 11).

Aus der in Figur 9 bis 11 gezeigten Zwischenstellung wird der Wrasenschirm 5 in die in Figur 12 gezeigte Betriebsstellung bewegt. Figur 13 zeigt ein Ausführungsbeispiel, bei dem der Wrasenschirm an einer Führungsschiene 22 des Führungselementes 16 in die Betriebsstellung teleskopierbar ist (siehe auch Figur 14). Das Führungselement 16 ist vorzugsweise als Kugelauszug ausgebildet.

## Patentansprüche

1. Dunstabzugshaube zum Einbau in einen Oberschrank (1) mit
- einem Gebläseraum (7) zur Aufnahme einer Gebläseeinheit (2),
- mindestens einem der Gebläseeinheit (2) vorgeschaltet angeordnetem Filterelement (8),
- einem bewegbar gelagerten Wrasenschirm (5), der in einer Nichtbetriebsstellung der in Einbaulage montierten Dunstabzugshaube im Oberschrank (1) verdeckt angeordnet ist und in seiner Betriebsstellung auf der Unterseite des Oberschranks (1) herausführbar ausgebildet ist, und
einem sich unterhalb des Gebläseraumes (7) erstreckenden Saugraum (9), in dem der Wrasenschirm (5) in seiner Nichtbetriebsstellung versenkbar angeordnet ist, **dadurch gekennzeichnet, dass**
der Wrasenschirm (5) an mindestens einem im Saugraum (9) schwenkbar gelagerten Führungselement (16) teleskopartig in die Betriebsstellung überführbar ausgebildet ist, und die Schwenkbewegung/Kippbewegung des Führungselementes (16) über einen fixen Begrenzungspunkt (20) im Saugraum (9), der in eine Langlochführung (21) an einem Befestigungswinkel (17) eingreift, begrenzt wird,
wobei das Führungselement (16) im rückseitigen Saugraum (9) über den Befestigungswinkel (17) in einem Drehpunkt (19) einer Aufnahme am Gehäuse des Saugraumes (9) schwenkbar gelagert ist.

2. Dunstabzugshaube zum Einbau in einen Oberschrank (1) nach Anspruch 1,
**dadurch gekennzeichnet,**
**dass** der Wrasenschirm (5) bei der Überführung aus der Nichtbetriebsstellung in die Betriebsstellung mittels Führungselement (16) in eine gegenüber der Horizontalen nach unten gekippte Zwischenstellung überführbar ist und aus der Zwischenstellung an einer Führungsschiene (22) in die Betriebsstellung teleskopierbar ist.

## Claims

1. Extractor hood for installation in a wall unit (1), comprising
- a fan chamber (7) for receiving a fan unit (2),
- at least one filter element (8) arranged upstream of the fan unit (2),
- a movably mounted vapour screen (5) which is arranged so as to be hidden in the wall unit (1) in a non-operating position of the extractor hood mounted in the installation position, and is formed so as to be extendable on the bottom of the wall unit (1) when in its operating position, and
a suction chamber (9) which extends below the fan chamber (7) and in which the vapour screen (5) is arranged so as to be retractable in its non-operating position, **characterised in that**
the vapour screen (5) is formed on at least one guide element (16), which is pivotally mounted in the suction chamber (9), so as to be transferrable into the operating position in a telescopic manner, and the pivoting movement/tilting movement of the guide element (16) is limited by a fixed delimiting point (20) in the suction chamber (9), which delimiting point engages in a slot guide (21) on an attachment bracket (17), the guide element (16) being pivotally mounted, by means of the attachment bracket (17), in the rear of the suction chamber (9) at a pivot point (19) of a receptacle on the housing of the suction chamber (9).

2. Extractor hood for installation in a wall unit (1) according to claim 1, **characterised in that**,
when being transferred out of the non-operating position into the operating position by means of the guide element (16), the vapour screen (5) can be transferred into an intermediate position which is tilted downwards relative to the horizontal, and can be moved in a telescopic manner on a guide rail (22) out of the intermediate position into the operating position.

## Revendications

1. Hotte aspirante destinée à être montée dans un élément haut (1), avec
- un espace de ventilateur (7) destiné à recevoir une unité de ventilateur (2),
- au moins un élément filtrant (8) disposé en amont de l'unité de ventilateur (2),
- un écran antibuée (5) supporté de façon mobile, qui, dans une position de non-fonctionnement de la hotte aspirante montée en position de montage, est disposé de façon masquée dans l'élément haut (1) et qui, dans sa position de fonctionnement, est constitué de façon extractible sur le côté inférieur de l'élément haut (1), et un espace d'aspiration (9), s'étendant au-dessous de l'espace de ventilateur (7), dans lequel l'écran antibuée (5) est disposé de façon escamotable dans sa position de non-fonctionnement, **caractérisée en ce que**
l'écran antibuée (5) est constitué de façon à pouvoir être transféré dans la position de fonctionnement de façon télescopique sur au moins un élément de guidage (16) supporté en pivotement dans l'espace d'aspiration (9), et le mouvement de pivotement/mouvement de basculement de l'élément de guidage (16) est limité par le biais d'un point de limitation (20) fixe dans l'espace d'aspiration (9) qui engrène dans un guidage à trou oblong (21) sur une équerre de fixation (17),
dans laquelle l'élément de guidage (16) est supporté en pivotement dans l'espace d'aspiration (9) côté arrière par le biais de l'équerre de fixation (17) dans un pivot (19) d'un logement sur le carter de l'espace d'aspiration (9).

2. Hotte aspirante destinée à être montée dans un élément haut (1) selon la revendication 1,
**caractérisée en ce que**,
lors du transfert de la position de non-fonctionnement vers la position de fonctionnement au moyen de l'élément de guidage (16), l'écran antibuée (5) peut être transféré dans une position intermédiaire basculée vers le bas par rapport à l'horizontale et être déplacé de façon télescopique à partir de la position intermédiaire sur un rail de guidage (22) vers la position de fonctionnement.
